# EUROPÄISCHE PATENTSCHRIFT

(11) **EP 1 418 991 B1**
(45) Veröffentlichungstag und Bekanntmachung des Hinweises auf die Patenterteilung: **11.05.2005**
(21) Anmeldenummer: 02762325.5
(22) Anmeldetag: 05.07.2002
(51) Int. Cl.: A63B 53/04

(54) **KOPF FÜR GOLFSCHLÄGER**
HEAD FOR GOLF CLUBS
TETE DE CLUB DE GOLF

(30) Priorität: 20.07.2001 CH 1135101
(43) Veröffentlichungstag der Anmeldung: 19.05.2004
(73) Patentinhaber: Meyer, Urs P., 8118 Pfaffhausen (CH)
(72) Erfinder: Meyer, Urs P., 8118 Pfaffhausen (CH)
(74) Vertreter: Beer, Manfred, Dipl.-Ing.
(86) Internationale Anmeldenummer: PCT/EP2002/007501
(87) Internationale Veröffentlichungsnummer: WO 2003/009905

(56) Entgegenhaltungen:
- DE-A- 2 516 584
- GB-A- 909 011
- US-A- 6 056 649
- US-B1- 6 257 991

## Beschreibung

Die Erfindung betrifft einen Kopf für Golfschläger, der über einen Schlägerhals mit dem Schaft eines Golfschlägers zu verbinden ist, und der eine Schlagfläche aüfweist.

Köpfe für Golfschläger sind in verschiedenen Ausführungsformen bekannt (siehe zum Beispiel Dokument GB-A-909 011), darunter die grundsätzlichen Ausführungsformen "Woods" (Holz), "Irons" (Eisen), "Wedges" oder "Putter".

Solche Köpfe für Golfschläger können aus Holz, aus Kunststoff, aus Metall oder aus einer Kombination von wenigstens zwei dieser Werkstoffe bestehen.

Köpfe für Golfschläger der eingangs genannten Gattung haben sich grundsätzlich bewährt. Bei größeren Ausführungsformen von Köpfen für Golfschläger, insbesondere solchen mit großflächiger Unterseite (insbesondere Golfschläger des Typs "Woods"), wird derzeit fast ausschließlich Metall als Werkstoff benützt.

Für eine große Fluglänge des Golfballes ist eine möglichst hohe Schlägerkopfgeschwindigkeit im Moment des Kontaktes zwischen Ball und Golfschläger erforderlich. Weil der (kleine) Golfball mit seinem relativ hohen Gewicht meistens etwas im Gras eingebettet liegt, wird der Golfschläger so tief durchgeschwungen, dass der Kopf des Golfschlägers kurz vor und/oder im Moment der Berührung des Balls den Boden streift. Insbesondere bei höherem Gras ist dieser Kontakt zwischen Kopf des Golfschlägers und Boden nachteilig, da der Kopf des Golfschlägers abgebremst wird und damit auf Grund der verringerten Schlägerkopfgeschwindigkeit eine verkürzte Fluglänge des Golfballs auftritt. Die Erfahrung hat gezeigt, dass die größte Bremswirkung bei nassem Gras entsteht, was nicht selten der Fall ist.

Der Erfindung liegt die Aufgabe zu Grunde, einen Kopf für Golfschläger vorzustellen, bei dem die Bremswirkung bei Kontakt des durchschwingenden Kopfes des Golfschlägers mit dem Boden verringert ist, so dass eine hohe Schlägerkopfgeschwindigkeit erhalten bleibt, wenn der Kopf des Golfschlägers den Golfball berührt.

Gelöst wird diese Aufgabe mit den Merkmalen des unabhängigen Anspruches 1.

Bevorzugte und vorteilhafte Ausgestaltungen des erfindungsgemäßen Kopfes für Golfschläger sind Gegenstand der Unteransprüche.

Da die zum Boden hin gerichtete Unterseite des Schlägerkopfes (Sohle) mit einem dreidimensionalen, fischschuppenartigen Profil versehen ist, wird nicht nur die Berührungsfläche zwischen Boden und Kopf des Golfschlägers verkleinert, sondern mittels Lufteinschlüssen und Abrisskanten an den Schuppenhinterseiten auch eine reibungserzeugende Vakuumbildung verhindert.

Vorteilhaft kann es bei der Erfindung sein, die Bremswirkung zwischen Sohle des Schlägerkopfes und Boden durch eine reibungsarme Sohle des Kopfes des Golfschlägers zu verringern. Bevorzugte Werkstoffe können Kunststoffe, wie Polyethylen, Polyacetral-Kunststoff (Delrin, TM) oder Teflon, sein. Vorteilhaft bei diesen Werkstoffen ist es überdies, dass sie sich in einfacher Weise durch Heißprägen oder Spritzgießen in der gewünschten Form herstellen lassen.

Weitere Einzelheiten und Merkmale der Erfindung ergeben sich aus der nachstehenden Beschreibung anhand der Zeichnung, in der in Schrägansicht ein erfindungsgemäßer Kopf für Golfschläger dargestellt ist.

Es ist zunächst darauf hinzuweisen, dass, obwohl in der Zeichnung ein Kopf für Golfschläger des Typs "Woods" (Holz) gezeigt ist, die Erfindung nicht auf Köpfe von Golfschlägern des Typs "Woods" beschränkt ist. Vielmehr kann die Erfindung mit gleichem Vorteil auch an Köpfen für Golfschläger der Typen "Irons", "Wedges" und "Putter" verwirklicht werden.

Der im Ausführungsbeispiel gezeigte Kopf 1 des Typs "Woods" besteht vorzugsweise aus Metall, wie beispielsweise Stahl oder einer Titanlegierung und besitzt eine horizontal gerillte Schlagfläche 2, einen Schlägerhals 3, über den der Kopf 1 mit einem (nicht gezeigten) Schaft eines Golfschlägers verbunden wird. Die dem Schlägerhals 3 gegenüberliegende Sohle 4 des Kopfes 1, also die Seite des Kopfes 1, die dem Schlägerhals 3 gegenüberliegt, ist mit einem dreidimensionalen, fischschuppenartigen Profil versehen. Dieses fischschuppenartige Profil ist beispielsweise eine Einlage in die Sohle 4 des Kopfes 1 aus reibungsarmem Kunststoff (beispielsweise Polyethylen, Delrin (TM) oder Teflon).

In der Zeichnung ist auch gezeigt, dass die Schuppen, welche die Profilierung an der Sohle 4 des Kopfes 1 bilden, von der Schlagfläche 2 des Kopfes 1 weg konvex gekrümmte Ränder aufweisen. Dadurch wird der erfindungsgemäß angestrebte reibungsvermindernde Effekt verbessert.

In dem gezeigten Ausführungsbeispiel ist die Anordnung der die Profilierung an der Sohle 4 des Kopfes 1 bildenden Schuppen so gewählt, dass diese in zur Schlagfläche 2 des Kopfes 1 schräg verlaufenden Reihen angeordnet sind.

Des weiteren sind die Schuppen so angeordnet, dass die Schuppen in aufeinanderfolgenden, zur Schlagfläche 2 im wesentlichen parallel verlaufenden Reihen zueinander versetzt angeordnet sind.

Die Sohle 4 des erfindungsgemäßen Kopfes für Golfschläger, welche die fischschuppenartige Profilierung trägt, ist am Kopf 1 bevorzugt austauschbar befestigt. Dies kann beispielsweise durch eine Verschraubung oder eine Verklebung erreicht werden.

Ein Vorteil der erfindungsgemäßen Ausbildung der Sohle 4 des Kopfes 1 für Golfschläger mit der fischschuppenartigen Profilierung, insbesondere der Ausführungsform, wie sie oben beschrieben worden ist, hat im Gegensatz zu sogenannten Fairway-Schlägerköpfen des Typs "Woods" mit an der der Sohle in Schlagrichtung angebrachten Rippen oder Kanälen, die den Reibungswiderstand verringern sollen, den Vorteil, dass bei der erfindungsgemäßen fischschuppenartigen Profilierung der Sohle 4 auch dann kein erhöhter Reibungswiderstand auftritt, wenn der Schlägerkopf mit seiner Schlagfläche nicht genau rechtwinkelig über dem Boden durchgeschwungen wird.

## Patentansprüche

1. Kopf (1) für Golfschläger, der über einen Schlägerhals (3) mit dem Schaft eines Golfschlägers zu verbinden ist, und der eine Schlagfläche (2) aufweist, **dadurch gekennzeichnet, dass** die vom Schlägerhals (3) abgewendete, bei Gebrauch des Golfschlägers zum Boden hin gerichtete, dem Schlägerhals (3) gegenüberliegende Sohle (4) des Kopfes (1) fischschuppenartig profiliert ist.

2. Kopf nach Anspruch 1, **dadurch gekennzeichnet, dass** die die Profilierung an der Sohle (4) des Kopfes (1) bildenden Schuppen von der Schlagfläche (2) des Kopfes (1) weg konvex gekrümmte Ränder aufweisen.

3. Kopf nach Anspruch 1 oder 2, **dadurch gekennzeichnet, dass** die Schuppen an der Sohle (4) des Kopfes (1) in zur Schlagfläche (2) des Kopfes (1) schräg verlaufenden Reihen angeordnet sind.

4. Kopf nach einem der Ansprüche 1 bis 3, **dadurch gekennzeichnet, dass** die die Profilierung der Sohle (4) bildenden Schuppen zueinander versetzt angeordnet sind.

5. Kopf nach einem der Ansprüche 1 bis 4, **dadurch gekennzeichnet, dass** die Sohle (4) des Kopfes (1) mit einer Beschichtung aus reibungsarmem Kunststoff versehen ist.

6. Kopf nach Anspruch 5, **dadurch gekennzeichnet, dass** der Kunststoff ausgewählt ist aus der Gruppe bestehend aus Teflon, Delrin (TM) oder Polyethylen.

7. Kopf nach einem der Ansprüche 1 bis 6, **dadurch gekennzeichnet, dass** die fischschuppenartig profilierte Sohle (4) am Kopf (1) austauschbar befestigt ist.

8. Kopf nach Anspruch 7, **dadurch gekennzeichnet, dass** die Sohle (4) mit dem Kopf (1) verschraubt oder verklebt ist.

9. Kopf nach einem der Ansprüche 1 bis 8, **dadurch gekennzeichnet, dass** der Kopf aus Holz, Kunststoff, Metall oder aus einer Kombination von wenigstens zweien dieser Werkstoffe besteht.

10. Kopf nach einem der Ansprüche 1 bis 9, **dadurch gekennzeichnet, dass** er die Form eines Kopfes des Typs "Woods" besitzt.

11. Kopf nach einem der Ansprüche 1 bis 9, **dadurch gekennzeichnet, dass** er die Form eines Kopfes des Typs "Irons" besitzt.

12. Kopf nach einem der Ansprüche 1 bis 9, **dadurch gekennzeichnet, dass** er die Form eines Kopfes des Typs "Putter" besitzt.

13. Kopf nach einem der Ansprüche 1 bis 9, **dadurch gekennzeichnet, dass** er die Form eines Kopfes des Typs "Wedges" besitzt.

## Claims

1. Head (1) for golf clubs which is to be connected to the shaft of a golf club by means of a club neck (3) and which has a striking face (2), **characterised in that** the base (4) of the head (1), which base (4) faces away from the club neck (3) and which is directed towards the ground when the golf club is used and which is located opposite the club neck (3), is profiled in a fish-scale-like manner.

2. Head according to claim 1, **characterised in that** the scales, which form the profiling on the base (4) of the head (1), have edges which are curved in a convex manner away from the striking face (2) of the head (1).

3. Head according to claim 1 or 2, **characterised in that** the scales on the base (4) of the head (1) are arranged in rows which extend in an inclined manner relative to the striking face (2) of the head (1).

4. Head according to any one of claims 1 to 3, **characterised in that** the scales which form the profiling of the base (4) are arranged in a manner offset relative to each other.

5. Head according to any one of claims 1 to 4, **characterised in that** the base (4) of the head (1) is provided with a coating of low-friction plastics material.

6. Head according to claim 5, **characterised in that** the plastics material is selected from the group comprising Teflon, Delrin (TM) or polyethylene.

7. Head according to any one of claims 1 to 6, **characterised in that** the base (4) which is profiled in a fish-scale-like manner is secured to the head (1) in a replaceable manner.

8. Head according to claim 7, **characterised in that** the base (4) is screwed or adhesively bonded to the head (1).

9. Head according to any one of claims 1 to 8, **characterised in that** the head comprises wood, plastics material, metal or a combination of at least two of those materials.

10. Head according to any one of claims 1 to 9, **characterised in that** it is in the form of a head of the "wood" type.

11. Head according to any one of claims 1 to 9, **characterised in that** it is in the form of a head of the "iron" type.

12. Head according to any one of claims 1 to 9, **characterised in that** it is in the form of a head of the "putter" type.

13. Head according to any one of claims 1 to 9, **characterised in that** it is in the form of a head of the "wedge" type.

## Revendications

1. Tête (1) pour club de golf pouvant être reliée via une bague (3) à la tige du club de golf et présentant une surface de frappe (2), **caractérisée en ce que** la semelle (4) de la tête (1), semelle qui est opposée à la bague (3) et tournée vers le sol lors de l'utilisation du club de golf, présente un profil en écailles de poisson.

2. Tête selon la revendication 1, **caractérisée en ce que** les écailles qui forment le profilage de la semelle (4) de la tête (1), présentent des bords courbés convexes de manière à s'éloigner de la surface de frappe (2) de la tête (1).

3. Tête selon la revendication 1 ou 2, **caractérisée en ce que** les écailles de la semelle (4) de la tête (1) sont disposées en rangs s'étendant diagonalement à la surface de frappe (2) de la tête (1).

4. Tête selon l'une des revendications 1 à 3, **caractérisée en ce que** les écailles qui forment le profilage de la semelle (4), sont disposées de manière décalée les unes par rapport aux autres.

5. Tête selon l'une des revendications 1 à 4, **caractérisée en ce que** la semelle (4) de la tête (1) est pourvue d'un revêtement en une matière artificielle pauvre en friction.

6. Tête selon la revendication 5, **caractérisée en ce que** la matière artificielle est choisie dans le groupe constitué de Teflon, de Delrin (TM) ou de polyéthylène.

7. Tête selon l'une des revendications 1 à 6, **caractérisée en ce que** la semelle (4) à profil en écailles de poisson est fixée amovible sur la tête (1).

8. Tête selon la revendication 7, **caractérisée en ce que** la semelle (4) est vissée ou collée sur la tête (1).

9. Tête selon l'une des revendications 1 à 8, **caractérisée en ce que** la tête est soit en bois, soit en une matière artificielle, soit en métal ou en une combinaison de deux au moins de ces matériaux.

10. Tête selon l'une des revendications 1 à 9, **caractérisée en ce qu'**elle possède la forme d'une tête de type « Woods ».

11. Tête selon l'une des revendications 1 à 9, **caractérisée en ce qu'**elle possède la forme d'une tête de type « Irons ».

12. Tête selon l'une des revendications 1 à 9, **caractérisée en ce qu'**elle possède la forme d'une tête de type « Putter ».

13. Tête selon l'une des revendications 1 à 9, **caractérisée en ce qu'**elle possède la forme d'une tête de type « Wedges ».
